# EUROPÄISCHE PATENTSCHRIFT

(11) **EP 0 645 745 B1**
(45) Veröffentlichungstag und Bekanntmachung des Hinweises auf die Patenterteilung: **10.06.1998**
(21) Anmeldenummer: 94810555.6
(22) Anmeldetag: 26.09.1994
(51) Int. Cl.: G09F 1/06, G09F 1/08

(54) **Karte oder Plakat sowie Verfahren zur Herstellung**
Card or placard and method of making such
Carte ou placard et méthode de fabrication

(30) Priorität: 27.09.1993 DE 9314586 U
(43) Veröffentlichungstag der Anmeldung: 29.03.1995
(73) Patentinhaber: Artoz-Papier AG, CH-5600 Lenzburg (CH)
(72) Erfinder: Kufferath, Hans-Albert, CH-5705 Hallwil (CH)
(74) Vertreter: Frauenknecht, Alois J.

(56) Entgegenhaltungen:
- US-A- 4 062 138
- US-A- 5 010 669

## Beschreibung

Die vorliegende Erfindung bezieht sich auf eine Karte oder ein Plakat mit einer Biegekante und mit wenigstens zwei Abstütz- oder Verbindungskanten für ein Aufstellen auf eine Unterlage oder zum Einstecken der Karte in eine Brusttasche sowie auf Verfahren zur Herstellung der Karte oder des Plakats.

Karten der genannten Art sind notorisch bekannt; sie werden vorwiegend in einer einfachen Rechteckform hergestellt, bedruckt und in der Mitte um weniger als 180° gebogen. Die unteren Abstützkanten sind voneinander entfernt und bilden so die Basis für das Aufstellen auf eine Unterlage, zum Beispiel auf einen Tisch. Eventuelle Dekorationen werden beispielsweise durch Aufkleben, Prägen, Bemalen etc. realisiert. Diese Massnahmen sind jedoch unwirtschaftlich und in der Auswahl begrenzt.

Gleiche oder ähnliche Karten, meist aus einem transparenten Kunsstoff gefertigt, werden mit Namensschildern versehen an Ausstellungen und Kongressen getragen. Sie wirken uniform und phantasielos und werden daher von den Trägern bei erster Gelegenheit weggeworfen.

Aus der US-Patentschrift 5,010,669 ist eine einstückige, zum Versenden bestimmte (Post-)Karte bekannt, die ein vorderes Teil, ein hinteres Teil und ein Kopfteil enthält, wobei das vordere Teil und das hintere Teil durch mindestens eine, die oberen Ränder des vorderen Teils und des hinteren Teils zumindest teilweise bildende Biegekante gegenseitig abgegrenzt sind. Hierbei sind wenigstens Teile des Kopfteils aus der Fläche des hinteren Teils ausgestanzt und Konturen des Kopfteil mit dem hinteren Teil durch eine Perforations Linie voneinander getrennt. Bei dieser bekannten Karte ist der darzustellende Gegenstand auf der Karte aufgedruckt, wodurch nur die Aussenkonturen des abzubildenden Gegenstandes sichtbar werden. Nach dem Ablösen besitzen die Figuren an der Trennlinie Rückstände der Perforationen.

Im Gegensatz zu der vorgenannten Karte des Standes der Technik besitzen die erfindungsgemässen Karten oder Plakate weitgehend glattgeschnittene und durch keine Perforationsrückstände ungleichmässig erscheinende Schnittkanten und überdies Ausnehmungen, welche die Aufnahme und Lagerung von dreidimensionalen Gegenständen erlauben. Durch die durchgehende Schnittkante erhalten die erfindungsgemässen Figuren Leben und Ausdruck.

Aus der US-Patentschrift 4,062,138 sind ferner Faltkarten bekannt, deren hochstehendes Figuren teil über Ausnehmungen verfügt. Der testliche Kartenteil ist zu einem Ständer gefaltet und zusammengesteckt.

Der vorliegenden Erfindung liegt die Aufgabe zu Grunde, die Nachteile des Bekannten zu beseitigen und eine Karte oder ein Plakat und ein Verfahren zu deren Herstellung zu schaffen, die wirtschaftlich und einfach sind. Der Erfindungsgegenstand soll eine ansprechende ästhetische Wirkung erzielen und sich leicht an den aktuellen Geschmack des Publikums und an dessen Einsatzzweck anpassen lassen.

Zum Aufstellen der flächig fabrizierten Karte sollen keine Hilfsmittel, wie Scheren, Klebstoff, Klammern oder andere Verbindungsmittel notwendig sein.

Die vorgenannten Aufgaben werden entsprechend den Patentansprüchen 1, 10 und 11 gelöst.

Der Vorteil der Erfindung nach Anspruch 1 ist darin zu sehen, dass das Kopfteil in jeder beliebigen Form und Farbe, die der Zweck der Karte oder des Plakats verlangt, realisiert werden kann, wobei sein Material direkt aus der Fläche der Karte oder des Plakats stammt und die entstandenen Öffnungen sich im hinteren, nicht sichtbaren und damit nicht störenden Teil der Karte oder des Plakats befinden. Das dekorativ bearbeitete Kopfteil überhöht das vordere Teil der Karte oder des Plakats und wirkt somit als Blickfang; die Materialausnutzung ist optimal, es lassen sich jederzeit geeignete Beschriftungen wie Namen etc. anbringen.

Das Ende der Karte kann, zu dem im Sinne von Verbindungskanten, in an sich bekannter Weise zusammengefügt werden. Die dadurch gebildete rohrförmige Öffnung lässt sich auf Gegenstände aufschieben, ist selbstklemmend und hält die zur Präsentation des Gegenstandes gewünschte günstige Position.

Sind gebogene oder durch Polygone zusammengesetzte Biegekanten vorgesehen, so kann sich je nach verwendetem Material die Stabilität des hinteren Teils erhöhen, so dass hier Material einsparbar ist.

In nachfolgenden abhängigen Ansprüchen sind bevorzugte Weiterbildungen und Ausgestaltungen des Erfindungsgegenstandes beschrieben.

Es ist zweckmässig, wenn gemäss Anspruch 2 im Kopfteil und/oder im hinteren Teil weitere Ausnehmungen ausgestanzt sind. Im Kopfteil und im vorderen Teil ermöglichen die weiteren Ausnehmungen beziehungsweise die Ausnehmungen eine Darstellung von komplizierten Gegenständen; im hinteren Teil können die weiteren Ausnehmungen das Ausstanzen des Kopfteils erleichtern.

Aus fertigungs- und materialtechnischen Gründen ist eine durch eine Gerade gebildete Biegekante nach Anspruch 3 sehr wirtschaftlich.

Gemäss Anspruch 4 können die Ausnehmungen zum Einschieben und Lagern von dekorativen und/oder Gebrauchsgegenständen und/oder von Zwischenverpflegungen verwendet werden. Beispiele hierzu sind: Blumen, Schreibzeug oder Süsswaren.

Im Kopfteil und/oder im vorderen Teil können gestanzte Linien ausgeführt sein. Diese können eventuell ein teures, farbiges Bedrucken ersetzen und unterstützen die optisch leichte Wirkung des Gegenstandes.

Anspruch 5 beschreibt eine zweckmässige Möglichkeit, das Kopfteil und/oder das vordere Teil mit graphischen Darstellungen Farbdrucken und/oder mit Text zu versehen.

In Anspruch 6 sind geeignete Materialien aufgeführt; Karton ergibt eine wirtschaftliche Lösung, Pappe, Holz oder Schichtstoff sind vorallem für Plakate mit grösseren Abmessungen geeignet.

Gemäss Anspruch 7 besteht die Karte oder das Plakat aus einer Kunststoff oder Metallfolie oder einer entsprechenden Platte, wobei auch Kombinationen mit verschiedenen Materialien denkbar sind. Diese Variante ist dann wirtschaftlich, wenn eine mehrfache Verwendung des Gegenstands vorgesehen ist. Platten sind vor allem für grössere Objekte, wie Plakate oder "Displays" etc. vorteil- und dauerhaft.

Nach Anspruch 8 ist das vordere Teil mit seitlichen und/oder mit unteren Erweiterungen versehen. Diese günstige Weiterentwicklung zeigt andere Möglichkeiten der Darstellung des gewählten Gegenstandes, sie ermöglicht beispielsweise Gesamtdarstellungen von Figuren bei gleichbleibender Karte oder Plakatgrösse.

Es ist zweckmässig, wenn nach Anspruch 9 die Abmessungen des vorderen Teils und des hinteren Teils, gemessen von der Biegekante zu unteren Abstützkanten, verschieden sind. Diese Weiterbildung der Erfindung ermöglicht zum Beispiel, dass bei einer Verlängerung des hinteren Teils das Kopfteil und das vordere Teil senkrecht zu der Unterlage stehen können.

Das erfindungsgemässe Verfahren zur Herstellung der Karte oder des Plakats nach Anspruch 10 sichert eine schnelle, einfache und wirtschaftliche Herstellung der Stanzform auch bei kompliziert darzustellenden Gegenständen. Mittels CIM lassen sich in kürzester Zeit individuelle Kundenwünsche realisieren, auch in grösseren Stückzahlen produzieren. Entsprechend diesem Anspruch kann die Karte oder das Plakat mit dieser Stanzform in einem Verfahrensschritt mit dem Kopfteil, mit der Biegekante und mit weiteren im Computer dargestellten Merkmalen in gewähltem Material gestanzt werden. Das Verfahren ist einfach und schnell; mit einer Stanzform können erfahrungsgemäss ohne Qualitätsminderung, tausende von Karten oder Plakate gestanzt werden. Der verwendete Begriff des Ausstanzes trägt der meist in grossen Stückzahlen aufliegenden Karte- oder Plakatherstellung Rechnung, kann aber durch jede andere Methode des Ausschneidens, zum Beispiel mittels Schneidplotter etc. substituiert werden.

Die Herstellung des Erfindungsgegenstands nach Anspruch 11 ist besonders bei Einzel- oder Kleinserienfertigung vorteilhaft, wobei das Wasserstrahlschneiden vorwiegend für Materialien vorgesehen ist, die für ein Sublimierverdampfen, dh. ein Laserstrahlschneiden wenig geeignet sind.

Das Belassen des Durchbruchmaterials, Anspruch 12, vereinfacht den Fertigungsvorgang und die Verpackung, zudem gibt es dem Endanwender das Gefühl, eine Sache selbst hergestellt zu haben; "do it yourself" - Effekt.

Die vorliegende Erfindung wird anhand von Zeichnungen am Beispiel von Karten näher erläutert. Plakate und/oder ähnliche Werbeträger werden in analoger Weise erstellt und verwendet.

Gleiche Teile sind in allen Zeichnungen mit denselben Bezugsziffern versehen.

Es zeigt:
- Fig. 1: eine Ansicht auf eine beispielsweise Karte gemäss der Erfindung im stehenden Zustand,
- Fig. 2: die Karte aus Fig. 1 im flachen, nicht gefalteten Zustand,
- Fig. 3: ein anderes Beispiel mit einer schräg verlaufenden Biegekante, im nicht gefalteten Zustand,
- Fig. 4: die Karte aus Fig. 3 im gefalteten Zustand,
- Fig. 5: eine dritte beispielsweise Karte gemäss der Erfindung mit seitlichen und unteren Erweiterungen des vorderen Teils, stehend und
- Fig. 6: die Karte aus Fig. 5 im nicht gefalteten Zustand.

Gemäss Fig. 1 enthält die Karte einen vorderen Teil 1 mit einer Abstützkante 2 und ein hinteres Teil 3 mit einer Abstützkante 4, wobei das vordere Teil 1 mit dem hinteren Teil 3 über zwei in einer Linie liegende Biegekanten 5 zusammenhängt. Ein Kopfteil 7 ist als eine Fortsetzung des vorderen Teils 1 ausgebildet; seine Konturen sind vom vorderen Teil 1 mit ausgestanzten Ausnehmungen 8 getrennt. Die Karte ist stehend gezeichnet.

Fig. 2 zeigt dieselbe Karte im nicht gefalteten Zustand. Hier ist ersichtlich, dass die Ausnehmungen 8 aus optischen Gründen auch im hinteren Teil 3 weitergeführt sind. Die Bezugsziffern wurden schon anhand der Fig. 1 beschrieben. Nur die Biegekante 5 aus Fig. 1 ist in Fig. 2 eine Soll-Biegekante 6. Die Stelle ist also nur vorgeschwächt, um die richtige Biegung zu erleichtern. Die Biegekante 5 erstreckt sich im vorliegenden Fall horizontal.

Ebenfalls ist hier eine den Teilen 3 und 7 gemeinsame Schnittkante S zu sehen.

Fig. 3 und Fig. 4 zeigen ein anderes Beispiel, bei welchem die Biegekante 5 mit der Horizontalen einen spitzen Winkel einschliesst. Zusätzlich zu den bisher beschriebenen Teilen und Bezugsziffern ist in beiden Zeichnungen eine gestanzte Linie 8' gezeigt, die die ausgestanzten Formen ergänzt. Die Schnittkante, Fig. 3 ist wiederum mit S bezeichnet.

Das in Fig. 5 und 6 dargestellte Beispiel enthält zusätzlich zu den beschriebenen Teilen seitliche Erweiterungen 9 und untere Erweiterungen 10 des vorderen Teils 1. Die unteren Erweiterungen 10 weisen Abstützkanten 11 auf. Das hintere Teil 3 ist mit einer Verlängerung 12 versehen. Die Massnahme ermöglicht, dass das Kopfteil 7 mit dem vorderen Teil 1 senkrecht zur Unterlage stehen kann. Die aus Fig. 6 ersichtliche Schnittkante S ist hier bis zu einer Soll-Biegekante 6 umlaufend.

Das Verfahren zur Herstellung der erfindungsgemässen Karte ist schon anhand der Erläuterung der Patentansprüche 10 und 11 beschrieben worden.

Die Karte kann aus dünnem Karton, Pappe oder einer Kunststoff-Folie hergestellt werden und mit Druck, Siebdruck oder einer anderen Technik ergänzt werden. Die erfinderische Lehre betont jedoch das Ausstanzen bzw. Ausnehmen von Durchbrüchen im Material, welches Ergebnisse ähnlich dem Scherenschnitt liefert. Es kann auch damit gerechnet werden, dass vorwiegend der vordere Teil zusätzlich von Hand oder mittels Textsystem ergänzt wird (zB. Glückwunsch, Name, Kongressthema etc.). Sogenannte "Namensschilder", d.h Karten gemäss der Erfindung ausgeführt, ersetzen die anonymen "Badges" und werden gerne gut sichtbar in die Brusttasche gesteckt oder an einer Bluse angeheftet.

Es hat sich bei Testpersonen gezeigt, dass das manuelle Herausbrechen der einzelnen Durchbrüche dem Benutzer einer Karte Freude bereitet und, insbesondere vor Kongressen, beispielsweise beim Erstellen der Namenskarte, dem Abbau von Spannungen dient.

Im weiteren lassen sich die unteren Teile, das vordere Teil 1 und das hintere Teil 3 zusammenstecken, so dass die Abstützkanten zu Verbindungskanten werden und beispielsweise Servietten durch die sich bildende rohrförmige Öffnung hindurchgesteckt werden können.

Damit liesse sich eine Tischdekoration mit einer Tischkarte mit Namensbeschriftung und mit einen Serviettenring in einfachster Weise kombinieren und individualisieren.

Es ist selbstverständlich, dass der Erfindungsgegenstand auf die dargestellten Beispiele nicht beschränkt ist. Die bearbeiteten Themen sind von der technischen Erfindungsidee unabhängig. So könnten auch Silhouetten von Städten, Landschaften, Gebäuden, technischen Produkten usw. realisiert werden.

Ebenfalls stellt die Grösse keine Beschränkung dar; so kann beispielsweise der Erfindungsgegenstand als beliebig grosses Plakat realisiert werden, wobei zur Erhöhung der Stabilität Platten mit Scharnieren und Winkelbegrenzungen, zur Verstärkung der Biegekanten angezeigt sind.

## Patentansprüche

1. Karte oder Plakat mit wenigstens zwei Kanten (2,4) für ein Aufstellen auf eine Unterlage oder zum Einstecken der Karte, wobei die Karte oder das Plakat einstückig ist und ein vorderes Teil (1), ein hinteres Teil (3) und ein Kopfteil (7) enthält, Ausnehmungen (8) im vorderen Teil (1) vorgesehen sind, das vordere Teil (1) und das hintere Teil (3) durch mindestens eine Biegekante (5, 6) gegenseitig abgegrenzt sind, das Kopfteil (7) von dem hinteren Teil (3) mittels einer durchgehenden Schnittkante (S) abgetrennt ist und durch die durch die Biegekante (5, 6) bestimmte Linie von dem vorderen Teil begrenzt ist, so dass nach dem Umbiegen des hinteren Teils (3) das Kopfteil (7) sich mit dem vorderen Teil (1) in der selben Ebene erstreckt.

2. Karte oder Plakat nach Anspruch 1, dadurch gekennzeichnet, dass im Kopfteil (7) und/oder im hinteren Teil (3) weitere Ausnehmungen (8) vorgesehen sind.

3. Karte oder Plakat nach einem der Ansprüche 1 oder 2, dadurch gekennzeichnet, dass die Biegekante (5, 6) horizontal verläuft oder mit der Horizontalen einen spitzen Winkel einschliesst.

4. Karte oder Plakat nach Anspruch 1 bis 3, dadurch gekennzeichnet, dass die Ausnehmungen (8) die Aufnahme und Lagerung von dreidimensionalen Gegenständen erlauben.

5. Karte oder Plakat nach einem der Ansprüche 1 bis 3, dadurch gekennzeichnet, dass das Kopfteil (7) und/oder das vordere Teil (1) mit graphischen Darstellungen und/oder mit Text versehen sind.

6. Karte oder Plakat nach einem der Ansprüche 1 bis 3, dadurch gekennzeichnet, dass die Karte oder das Plakat aus Karton, Pappe, Holz oder Schichtstoff bestehen.

7. Karte oder Plakat nach einem der Ansprüche 1 bis 3, dadurch gekennzeichnet, dass die Karte oder das Plakat aus einer Kunststoff-, Metall-Folie oder -Platte bestehen.

8. Karte oder Plakat nach einem der Ansprüche 1 bis 3, dadurch gekennzeichnet, dass das vordere Teil (1) mit seitlichen Erweiterungen (9) und/oder mit unteren Erweiterungen (10) versehen ist.

9. Karte oder Plakat nach einem der Ansprüche 1 bis 3, dadurch gekennzeichnet, dass die Abmessungen des vorderen Teils (1) und des hinteren Teils (3), gemessen von der Biegekante (5, 6) zu den unteren Abstützkanten (2 und 4), verschieden sind.

10. Verfahren zur Herstellung einer Karte oder eines Plakats nach einem der Ansprüche 1 bis 9, dadurch gekennzeichnet, dass die Karte oder das Plakat mit der Schnittkante (S) des Kopfteils (7) und den Ausnehmungen (8) mit Hilfe eines Computers dargestellt wird und dass danach auf Grund dieser Darstellung eine Stanzform mit in Einschnitten eingeschobenen Messern hergestellt und die Karte oder das Plakat in einem gewähltem Material ausgestanzt wird.

11. Verfahren zur Herstellung einer Karte oder eines Plakats nach einem der Ansprüche 1 bis 9, dadurch gekennzeichnet, dass die Karte oder das Plakat mit der Schnittkante (S) des Kopfteils (7) und den Ausnehmungen (8) mit Hilfe eines Computers dargestellt wird und dass danach auf Grund dieser Darstellung die Schnittkante (S) und die Ausnehmungen (8) mittels Laser- oder Wasserstrahl oder mittels einer numerisch gesteuerten Nibbelmaschine ausgeschnitten werden.

12. Verfahren zur Herstellung der Karte oder Plakats nach einem der Ansprüche 10 oder 11, dadurch gekennzeichnet, dass die ausgeschnittenen oder ausgestanzten Ausnehmungen (8) erst vor dem unmittelbaren Einsatz der Karte oder des Plakats ausgebrochen werden.

## Claims

1. A card or placard having at least two edges (2, 4) for standing on a base or for inserting the card, wherein the card or placard is formed in one piece and comprises a front part (1), a rear part (3) and a head part (7), openings (8) are provided in the front part (1), the front part (1) and the rear part (3) are mutually bounded by at least one folding edge (5, 6), the head part (7) is separated from the rear part (3) by means of a continuous cutting edge (S) and is delimited from the front part by the line defined by the folding edge (5, 6) so that, after the rear part (3) has been folded over, the head part (7) extends in the same plane as the front part (1).

2. A card or placard according to claim 1, characterised in that further openings (8) are provided in the head part (7) and/or the rear part (3).

3. A card or placard according to either one of claims 1 and 2, characterised in that the folding edge (5, 6) extends horizontally or forms an acute angle with the horizontal.

4. A card or placard according to claims 1 to 3, characterised in that the openings (8) permit the incorporation and arrangement of three-dimensional objects.

5. A card or placard according to any one of claims 1 to 3, characterised in that the head part (7) and/or the front part (1) are provided with illustrations and/or text.

6. A card or placard according to any one of claims 1 to 3, characterised in that the card or the placard comprises card, cardboard, wood or laminate.

7. A card or placard according to any one of claims 1 to 3, characterised in that the card or the placard comprises a plastics or metal sheet or plate.

8. A card or placard according to any one of claims 1 to 3, characterised in that the front part (1) is provided with lateral extensions (9) and/or lower extensions (10).

9. A card or placard according to any one of claims 1 to 3, characterised in that the dimensions of the front part (1) and the rear part (3), measured from the folding edge (5, 6) to the lower supporting edges (2 and 4), are different.

10. A method of manufacturing a card or placard according to any one of claims 1 to 9, characterised in that the card or placard with the cutting edge (S) of the head part (7) and the openings (8) is depicted with the aid of a computer, and in that, on the basis of this depiction, a punching die is subsequently produced with cutters inserted into incisions, and the card or placard is punched out of a selected material.

11. A method of manufacturing a card or placard according to any one of claims 1 to 9, characterised in that the card or placard with the cutting edge (S) of the head part (7) and the openings (8) is depicted with the aid of a computer, and in that, on the basis of this depiction, the cutting edge (S) and the openings (8) are subsequently cut out by means of a laser beam or water jet or by means of a numerically controlled nibbling machine.

12. A method of manufacturing the card or placard according to either one of claims 10 and 11, characterised in that the cut-out or punched-out opening portions (8) are not removed until before the actual use of the card or placard.

## Revendications

1. Une carte ou une affiche avec au moins deux arêtes (2,4) pour les placer sur un support ou pour empocher la carte, où la carte ou l'affiche sont fait d'une seule pièce et contient une partie antérieure (1), une partie postérieure (3) et une partie de tête (7), exclusions (8) dans la partie antérieure (1) sont prevues, la partie antérieure (1) et la partie postérieure (3) sont mutuellement separées par au moins une arête à plier (5,6), la partie de tête (7) est separée de la partie postérieure (3) par une arête d'intersection non interrompué (S) et est limitée de la partie antérieure par une ligne determinée par l'arête à plier (5,6) à tel point que après pliage de la partie postérieure (3) la partie de tête s'étend avec la partie antérieure (1) sur le même plan.

2. Une carte ou une affiche selon la revendication 1, caractérisée en ce que dans la partie de tête (7) et/ou dans la partie postérieure (3) autres exclusions (8) sont prevues.

3. Une carte ou une affiche selon une des revendications 1 ou 2, caractérisée en ce que l'arête à plier (5,6) s'étend horizontalement ou enferme avec l'horizontale une angle aigu.

4. Une carte ou une affiche selon la revendication 1 à 3, caractérisée en ce que les exclusions (8) permetent l'accueil et le stockage des objets à trois dimensions.

5. Une carte ou une affiche selon une des revendications 1 à 3, caractérisée en ce que la partie de tête (7) et/ou la partie antérieuere (1) sont pourvues des illustrations et/ou des textes.

6. Une carte ou une affiche selon une des revendications 1 à 3, caractérisée en ce que la carte ou l'affiche sont faites en carton, en carton lourd, en bois ou en matière stratifié.

7. Carte ou affiche selon une des revendications 1 à 3, caractérisée en ce que la carte ou l'affiche sont faites en plaque ou en feuille de matière plastique ou de métal.

8. Une carte ou une affiche selon une des revendications 1 à 3, caractérisée en ce que la partie antérieure (1) est pourvue d'élargissements latérales (9) et/ou d'élargissements inférieures (10).

9. Une carte ou une affiche selon une des revendications 1 à 3, caracterisée en ce que les dimensions de la partie antérieure (1) et de la partie postérieure (3), mesurée de l'arête à plier (5,6) jusqu'à les arêtes d'appui inférieures (2 et 4), sont differentes.

10. Procédé pour la preparation d'une carte ou d'une affiche selon une des revendications 1 à 9, caracterisée en ce que la carte ou l'affiche sont exposées au moyen d'un ordinateur avec l'arête d'intersection (S) de la partie de tête (7) et les exclusions (8) et après cela à la base de cette exposé une matrice est elaborée avec des couteaux glissés dans les encoches et la carte ou l'affiche sont poinconnées dans le matérial choisi.

11. Procédé pour la preparation d'une carte ou d'une affiche selon une des revendications 1 à 9, caracterisée en ce que la carte ou l'affiche sont exposées au moyen d'un ordinateur avec l'arête d'intersection (S) de la partie de tête (7) et les exclusions (8) et après cela à la base de cette exposé l'arête d'intersection (S) et les exclusions (8) sont decoupées au moyen d'un rayon laser ou d'un jet d'eau ou au moyen d'une machine à grignoter à commande numérique.

12. Procédé pour la preparation d'une carte ou d'une affiche selon une des revendications 10 ou 11, caracterisée en ce que les exclusions (8) decoupées ou poinconnées sont ébréché juste avant l'immédiate mise en oevre de la carte ou de l'affiche.
